# EUROPÄISCHE PATENTSCHRIFT

(11) **EP 3 219 921 B1**
(45) Veröffentlichungstag und Bekanntmachung des Hinweises auf die Patenterteilung: **29.04.2020**
(21) Anmeldenummer: 16160548.0
(22) Anmeldetag: 16.03.2016
(51) Int. Cl.: F01D 5/28, F01D 17/16

(54) **VERSTELLBARE TURBOMASCHINEN-LEITSCHAUFEL, TURBOMASCHINE UND VERFAHREN ZUM HERSTELLEN**
ADJUSTABLE TURBOENGINE LEAD ROTOR, TURBO-MACHINE AND PROCESS OF MANUFACTURE
AUBE DIRECTRICE REGLABLE DE TURBOMACHINES, TURBO-MACHINE ET MÉTHODE DE FABRICATION

(43) Veröffentlichungstag der Anmeldung: 20.09.2017
(73) Patentinhaber: MTU Aero Engines AG, 80995 München (DE)
(72) Erfinder: Klötzer, Alexander, 82256 Fürstenfeldbruck (DE)

(56) Entgegenhaltungen:
- WO-A1-2014/099530
- WO-A2-2015/147964
- DE-C1- 4 237 031
- US-A1- 2015 167 490

## Beschreibung

Die vorliegende Erfindung betrifft eine verstellbare Leitschaufel für eine Turbomaschine, insbesondere eine Gasturbine, eine Turbomaschine, insbesondere eine Gasturbine, mit wenigstens einer solchen verstellbaren Leitschaufel sowie ein Verfahren zum Herstellen einer solchen verstellbaren Leitschaufel.

Aus betriebsinterner Praxis sind bereits Verdichterstufen von Gasturbinen mit verstellbaren Leitschaufeln bekannt.

Dabei müssen Schaufelblätter solcher verstellbaren Leitschaufeln häufig primär anderen Anforderungen genügen als davon verschiedene Schaufelabschnitte, insbesondere Lagerflächen und/oder Schnittstellen, an denen die Leitschaufeln mit einer Verstellvorrichtung zum Verstellen der Leitschaufel gekoppelt sind bzw. werden: während erstere insbesondere mit einem Arbeitsfluid der Turbomaschine interagieren, insbesondere durch dieses beansprucht werden, sollen letztere beispielsweise bessere Lagereigenschaften aufweisen und/oder, insbesondere zur Herstellung der Schnittstelle, leichter bearbeitbar, insbesondere besser spanbar sein.

Sollen verstellbare Leitschaufeln in Turbinenstufen eingesetzt werden, müssen die Leitschaufelblätter regelmäßig höheren Temperaturen standhalten als bei Verdichterstufen. Insbesondere solche hochwarmfesten Materialien weisen jedoch häufig schlechte(re) Lagereigenschaften auf und/oder sind, insbesondere zur Herstellung der Schnittstelle und/oder Lagerflächen, schwer(er) bearbeitbar, insbesondere schlecht(er) spanbar.

Aus der WO2014099530A1 ist eine Verstellleitschaufel für einen Verdichter bekannt, bei der das Schaufelblatt aus einem weniger harten Material als ein Drehzapfen der Verstellleitschaufel besteht. Weitere Verstellleitschaufeln für einen Verdichter sind aus der DE4237031C1 und der US2015167490A1 bekannt. Eine Verstellleitschaufel für eine Verdichter- und für eine Turbinenstufe mit einem Plastik umfassenden Schaufelblatt ist aus der WO2015147964A2 bekannt.

Eine Aufgabe einer Ausführung der vorliegenden Erfindung ist es, eine Turbomaschine und/oder deren Herstellung zu verbessern.

Diese Aufgabe wird durch eine verstellbare Leitschaufel mit den Merkmalen des Anspruchs 1 bzw. ein Verfahren mit den Merkmalen des Anspruchs 9 gelöst. Anspruch 8 stellt eine Turbomaschine, insbesondere eine Gasturbine, mit wenigstens einer hier beschriebenen verstellbaren Leitschaufel unter Schutz, vorteilhafte Ausführungsformen der Erfindung sind Gegenstand der Unteransprüche.

Nach einer Ausführung der vorliegenden Erfindung weist eine verstellbare Leitschaufel für eine Turbomaschine, insbesondere eine Turbinen- oder Verdichterstufe einer Gasturbine, insbesondere wenigstens eine verstellbare Leitschaufel einer Turbomaschine, insbesondere einer Turbinen- oder Verdichterstufe einer Gasturbine, insbesondere eines Flugtriebwerks, ein Schaufelblatt zur, insbesondere durch Verstellung der Leitschaufel variablen, Umlenkung eines Arbeitsfluids der Turbomaschine, und wenigstens einen, insbesondere radialen und/oder von dem Schaufelblatt verschiedenen, insbesondere radial innen oder außen von dem Schaufelblatt angeordneten, Schaufelabschnitt, in einer Ausführung zwei, insbesondere radiale, Schaufelabschnitte, die auf einander radial gegenüberliegenden Seiten des Schaufelblatts angeordnet sind, auf, der bzw. die vorliegend ohne Beschränkung der Allgemeinheit als erste(r) Schaufelabschnitt(e) bezeichnet werden.

Die Angabe "radial" bezieht sich vorliegend insbesondere auf eine Haupt- bzw. Rotationsachse der Turbomaschine bzw. bezeichnet eine zu einer Haupt- bzw. Rotationsachse der Turbomaschine senkrechte Richtung.

In einer Ausführung weist das Schaufelblatt eine Vorder- und eine Hinterkante auf, die durch eine Saug- und eine Druckseite miteinander verbunden sind.

In einer Ausführung weist das Schaufelblatt eine oder zwei einander radial gegenüberliegende Stirnseite(n) auf, die in einer Weiterbildung das Schaufelblatt, insbesondere radial, begrenzt/begrenzen.

In einer Ausführung weist die Leitschaufel eine oder zwei einander radial gegenüberliegende Plattform(en) auf, die bzw. von denen eine oder beide in einer Weiterbildung (jeweils), insbesondere radial und/oder unmittelbar, an das Schaufelblatt anschließt/anschließen, dieses insbesondere begrenzt/begrenzen, und/oder mit einem Strömungskanal des Arbeitsfluids bzw. der Turbomaschine kommuniziert/kommunizieren bzw. hierzu eingerichtet ist/sind.

In einer Ausführung wird bzw. ist auf einer dem Schaufelblattradial gegenüberliegenden Seite der bzw. einer oder beider Stirnseite(n) und/oder der bzw. einer oder beider Plattform(en jeweils) ein, insbesondere unmittelbar und/oder radial an die Stirnseite bzw. Plattform anschließender, weiterer, insbesondere radialer, Schaufelabschnitt angeordnet, insbesondere integral mit dem Schaufelblatt hergestellt, der vorliegend ohne Beschränkung der Allgemeinheit als zweiter Schaufelabschnitt bezeichnet wird und in einer Weiterbildung eine Lagerfläche oder wenigstens einen Teil hiervon aufweisen, insbesondere zusammen mit einem ersten Schaufelabschnitt eine Lagerfläche bilden kann.

In einer Ausführung ist wenigstens eine Plattform und/oder ein zweiter Schaufelabschnitt radial zwischen dem Schaufelblatt und einem ersten Schaufelblattabschnitt angeordnet.

Nach einer Ausführung der vorliegenden Erfindung wird bzw. ist das Schaufelblatt der Leitschaufel, in einer Weiterbildung auch die bzw. eine oder beide Plattform(en) und/oder der bzw. einer oder beide zweite Schaufelabschnitt(e) der Leitschaufel, vollständig oder teilweise aus einem Material hergestellt, welches vorliegend ohne Beschränkung der Allgemeinheit als zweites Material bezeichnet wird.

Der bzw. ein oder beide erste(r) Schaufelabschnitt(e) der Leitschaufel(n) wird/werden bzw. ist/sind nach einer Ausführung der vorliegenden Erfindung aus einem von diesem zweiten Material verschiedenen Material hergestellt, welches vorliegend ohne Beschränkung der Allgemeinheit als erstes Material bezeichnet wird.

Als erstes Material kann zum Beispiel ein Material verwendet werden, welches unter dem Markennamen INCONEL® 718 bekannt ist. Als zweites Material kann hingegen zum Beispiel ein Material verwendet werden, welches unter dem Markennamen MAR-M-247™ bekannt ist. Das erste Material kann eine Schmiedewerkstoff sein, wohingegen das zweite Material ein Gusswerkstoff sein kann.

Dabei können in einer Ausführung die beiden ersten Schaufelabschnitte der Leitschaufel aus demselben, von dem zweiten Material verschiedenen, (ersten) Material hergestellt werden bzw. sein. In einer anderen Ausführung kann auch ein erster Schaufelabschnitt aus dem ersten Material und der andere erste Schaufelabschnitt aus dem zweiten Material oder einem von dem ersten und zweiten Material verschiedenen (dritten) Material hergestellt werden bzw. sein.

Hierdurch können in einer Ausführung das Schaufelblatt einerseits und der bzw. die erste(n) Schaufelabschnitt(e) andererseits vorteilhaft an unterschiedliche Anforderungen angepasst werden bzw. sein. Zusätzlich oder alternativ kann hierdurch in einer Ausführung die Fertigung der Leitschaufel verbessert werden.

In einer Ausführung weist das zweite Material hochwarmfestes Metall und/oder eine Superlegierung auf, es kann insbesondere vollständig oder teilweise hieraus bestehen. Das zweite kann insbesondere hochwarmfest für Einsatztemperaturen von wenigstens 500°C, insbesondere wenigstens 800°C, ausgelegt bzw. geeignet sein.

Hierdurch kann in einer Ausführung das Schaufelblatt vorteilhaft mit einem Arbeitsfluid der Turbomaschine interagieren, insbesondere einer, insbesondere thermischen, Beanspruchung durch dieses standhalten bzw. hierfür ausgelegt werden bzw. sein, in einer Ausführung insbesondere in einer Turbinenstufe.

In einer Ausführung weist das erste Material, in einer Weiterbildung auch das dritte Material, Metall und/oder keine Superlegierung auf und/oder ist nicht hochwarmfest, insbesondere nicht für Einsatztemperaturen von wenigstens 1000°C, insbesondere wenigstens 800°C, ausgelegt bzw. geeignet.

Hierdurch kann in einer Ausführung ein aus dem ersten bzw. dritten Material hergestellter erster Schaufelabschnitt insbesondere vorteilhafte Bearbeitungs- und/oder Lagereigenschaften aufweisen.

In einer Ausführung beträgt eine Streck- oder 0,2-%-Dehngrenze (Rₑ bzw. R_{p,0,2} [N/mm²]) des zweiten Materials wenigstens das 1,1 fache, insbesondere wenigstens das 1,5fache, einer Streck- und/oder 0,2-%-Dehngrenze des ersten Materials, in einer Weiterbildung auch des dritten Materials. Zusätzlich oder alternativ beträgt in einer Ausführung eine Dichte (ρ[kg/m³]) des zweiten Materials wenigstens das 1,1 fache, insbesondere wenigstens das 1,5fache, einer Dichte des ersten Materials, in einer Weiterbildung auch des dritten Materials.

Hierdurch können in einer Ausführung das Schaufelblatt einerseits und der bzw. die erste(n) Schaufelabschnitt(e) andererseits vorteilhaft an unterschiedliche Anforderungen angepasst werden bzw. sein. Insbesondere kann durch ein leichteres erstes (bzw. drittes) Material ein G(esamtg)ewicht der Leitschaufel reduziert werden.

In einer Ausführung wird bzw. ist der bzw. wenigstens ein, insbesondere aus dem ersten Material hergestellte(r), erste(r) Schaufelabschnitt spanend bearbeitet und/oder weist ein oder mehrere Gewinde auf.

Hierdurch kann in einer Ausführung insbesondere eine vorteilhafte Lagerfläche und/oder Schnittstelle, an der die Leitschaufel mit einer Verstellvorrichtung zum Verstellen der Leitschaufel gekoppelt ist bzw. wird, geschaffen, insbesondere Normteile wie Muttern oder dergleichen zum Koppeln verwendet werden.

In einer Ausführung wird bzw. ist der bzw. wenigstens ein, insbesondere aus dem ersten Material hergestellte(r), erste(r) Schaufelabschnitt, insbesondere stoffschlüssig, gefügt, insbesondere mit dem Schaufelblatt, insbesondere einer Stirnseite des Schaufelblattes, einer, insbesondere an das Schaufelblatt anschließenden, Plattform der Leitschaufel oder einem, insbesondere an Stirnseite oder Plattform anschließenden, zweiten Schaufelabschnitt, und/oder durch bzw. mittels Schweißen, insbesondere Reib- bzw. Rotationsschweißen.

Gleichermaßen können auch andere Fügeverfahren vorteilhaft sein bzw. verwendet werden. So kann ein, insbesondere aus dem ersten Material hergestellter, erster Schaufelabschnitte in einer Ausführung auch durch ein anderes Schweißverfahren, Löten, Kleben, Pressen, Schrumpfen oder dergleichen gefügt sein bzw. werden, insbesondere mit einer Stirnseite des Schaufelblattes, einer, insbesondere an das Schaufelblatt anschließenden, Plattform der Leitschaufel oder einem, insbesondere an Stirnseite oder Plattform anschließenden, zweiten Schaufelabschnitt. Gleichermaßen kann ein, insbesondere aus dem ersten Material hergestellter, erster Schaufelabschnitte auch mit der Stirnseite bzw. Plattform bzw. dem zweiten Schaufelabschnitt form- und/oder reibschlüssig verbunden, insbesondere verschraubt, und/oder durch entsprechenden Materialwechsel mittels eines generativen Verfahrens gemeinsam mit dem Schaufelblatt, der Plattform oder dem zweiten Schaufelabschnitt hergestellt werden bzw. sein.

Hierdurch können in einer Ausführung Schaufelblatt und erste(r) Schaufelabschnitt(e) vorteilhaft, insbesondere einfach, steif, prozesssicher und/oder zuverlässig, verbunden werden bzw. sein.

In einer Ausführung weist der bzw. wenigstens ein, insbesondere aus dem ersten Material hergestellte(r), erste(r) Schaufelabschnitt ein radiales Ende der Leitschaufel und/oder eine, insbesondere Umfangs-, Lagerfläche der Leitschaufel und/oder eine Schnittstelle der Leitschaufel zum, insbesondere zerstörungsfrei lösbaren und/oder form- und/oder reibschlüssigen, Koppeln einer Verstellvorrichtung zum Verstellen der Leitschaufel oder wenigstens einen Teil hiervon auf.

Hierdurch kann in einer Ausführung wenigstens ein radiales Ende und/oder eine Lagerfläche und/oder Schnittstelle der Leitschaufel vorteilhaft ausgebildet, insbesondere bearbeitet werden bzw. sein.

In einer Ausführung schließt der bzw. wenigstens ein, insbesondere aus dem ersten Material hergestellte(r), erste(r) Schaufelabschnitt, insbesondere unmittelbar und/oder radial, an eine das Schaufelblatt begrenzende Stirnseite oder Plattform oder einen zweiten Schaufelabschnitt an, der auf einer dem Schaufelblatt gegenüberliegenden Seite der Stirnseite oder Plattform angeordnet ist.

Indem ein, insbesondere aus dem ersten Material hergestellter, erster Schaufelabschnitt an die Stirnseite oder Plattform anschließt, kann in einer Ausführung möglichst viel Gewicht und/oder teureres zweites Material gespart werden. Indem umgekehrt ein, insbesondere aus dem ersten Material hergestellter, erster Schaufelabschnitt (erst) an den zweiten Schaufelabschnitt anschließt, kann in einer Ausführung eine Fügestelle vorteilhaft von dem Schaufelblatt beabstandet und/oder in einer Lagerfläche oder auf einer dem Schaufelblatt zugewandten oder vom Schaufelblatt abgewandten Seite der Lagerfläche angeordnet werden.

In einer Ausführung beträgt eine radiale Abmessung bzw. Höhe des bzw. wenigstens eines, insbesondere aus dem ersten Material hergestellten, ersten Schaufelabschnitts wenigstens 5%, insbesondere wenigstens 10%, und/oder höchstens 200%, insbesondere höchstens 75%, einer radialen Abmessung bzw. Höhe des Schaufelblattes. Zusätzlich oder alternativ beträgt in einer Ausführung eine radiale Abmessung bzw. Höhe des bzw. wenigstens eines, insbesondere aus dem ersten Material hergestellten, ersten Schaufelabschnitts wenigstens 5%, insbesondere wenigstens 10%, und/oder höchstens 1000%, insbesondere höchstens 500%, einer radialen Abmessung bzw. Höhe des zwischen diesem ersten Schaufelabschnitt und dem Schaufelblatt angeordneten zweiten Schaufelabschnitts.

In einer Ausführung wird/werden bzw. ist/sind die bzw. eine oder beide Plattform(en) integral mit dem Schaufelblatt, hergestellt.

In einer Ausführung weist die Turbomaschine ein ein- oder mehrteiliges Gehäuse auf, in dem die Leitschaufel verstellbar, insbesondere verdreh- bzw. schwenkbar, gelagert ist bzw. wird. Entsprechend ist die verstellbare Leitschaufel in einer Ausführung verdreh- bzw. schwenkbar in einem Gehäuse der Turbomaschine, insbesondere einem Gehäuseabschnitt einer Turbinen- oder Verdichterstufe der Gasturbine, gelagert bzw. hierzu eingerichtet, insbesondere mittels entsprechender Lagerflächen, insbesondere Umfangs-Lagerflächen. Eine Umfangs-Lagerfläche ist in einer Ausführung zur radialen Richtung rotationssymmetrisch und/oder stützt bzw. lagert die Leitschaufel in einer zur radialen Richtung senkrechten Umfangs- und/oder Axialrichtung bzw. ist hierzu eingerichtet.

In einer Ausführung weist die Turbomaschine eine ein- oder mehrteilige Verstellvorrichtung zum, insbesondere mechanischen, hydraulischen und/oder motorisch, Verstellen der Leitschaufel auf, die damit, insbesondere deren Schnittstelle, insbesondere mechanisch, insbesondere form- und/oder reibschlüssig, gekoppelt ist bzw. wird.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert, die einzige:
- Fig. 1: eine verstellbare Leitschaufel einer Turbomaschine nach einer Ausführung der vorliegenden Erfindung.

Fig. 1 zeigt eine verstellbare Leitschaufel einer Turbomaschine nach einer Ausführung der vorliegenden Erfindung.

Diese weist ein Schaufelblatt 1 zur Umlenkung eines Arbeitsfluids der Turbomaschine sowie einen oberen bzw. radial äußeren Lagerbereich 2 und einen unteren bzw. radial inneren Lagerbereich 4 zur verstellbaren Lagerung der Leitschaufel in einem (nicht dargestellten) Gehäuse der Turbomaschine auf, die auf einander radial (vertikal in Fig. 1) gegenüberliegenden Seiten des Schaufelblatts 1 angeordnet sind.

Das Schaufelblatt 1 sowie diese begrenzende Plattformen 12, 14 und ein zweiter Schaufelabschnitt 6, der radial und unmittelbar an die radial äußeren Plattform 12 anschließt, sind integral aus einem zweiten Material hergestellt, insbesondere einer hochwarmfesten Superlegierung.

Ein radial innerer erster Schaufelabschnitt in Form des radial inneren Lagerbereichs 4 sowie ein radial äußerer erster Schaufelabschnitt 5, der zusammen mit dem zweiten Schaufelabschnitt 6 die Umfangs-Lagerfläche des radial äußeren Lagerbereichs 2 bildet sowie eine hieran anschließende Schnittstelle zur Koppelung mit einer Verstellvorrichtung 3 zum Verstellen der Leitschaufel und ein radial äußeres Ende der Leitschaufel mit einem Gewinde aufweist, auf das eine Mutter 8 zur Befestigung der Verstellvorrichtung 3 aufgeschraubt ist bzw. wird, sind bzw. werden jeweils aus einem von dem zweiten Material verschiedenen ersten Material hergestellt, insbesondere einem Material, welches gegenüber der hochwarmfesten Superlegierung eine bessere Spanbarkeit und/oder ein geringeres spezifisches Gewicht aufweist. In einer Abwandlung kann auch der radial innere oder äußerer erster Schaufelabschnitt aus dem zweiten Material oder einem von dem ersten und zweiten Material verschiedenen dritten Material hergestellt werden bzw. sein.

Der radial innere erste Schaufelabschnitt 4 wird bzw. ist mit der radial inneren Plattform 14 und der radial äußere erste Schaufelabschnitt 5 mit dem zweiten Schaufelabschnitt 6 in einer Fügestelle 7 durch Reibschweißen stoffschlüssig gefügt.

Obwohl in der vorhergehenden Beschreibung exemplarische Ausführungen erläutert wurden, sei daraufhingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 1: Schaufelblatt
- 2: radial äußerer Lagerbereich
- 3: Verstellvorrichtung
- 4: radial innerer Lagerbereich
- 5: radial äußerer erster Schaufelabschnitt
- 6: zweiter Schaufelabschnitt
- 7: Fügestelle
- 8: Mutter

## Patentansprüche

1. Verstellbare Leitschaufel für eine Turbomaschine, insbesondere eine Turbinen- oder Verdichterstufe einer Gasturbine, die ein Schaufelblatt (1) zur Umlenkung eines Arbeitsfluids der Turbomaschine, das wenigstens teilweise aus einem zweiten Material hergestellt ist, und wenigstens einen ersten Schaufelabschnitt (4, 5) aufweist, der aus einem von dem zweiten Material verschiedenen ersten Material hergestellt ist, **dadurch gekennzeichnet, dass** mindestens eine der folgenden drei Bedingungen i. bis iii. erfüllt ist:
i.- das zweite Material weist hochwarmfestes Metall und/oder eine Superlegierung auf und
das erste Material weist kein hochwarmfestes Metall und/oder keine Superlegierung auf,
ii.- eine Streck- oder 0,2-%-Dehngrenze des zweiten Materials beträgt wenigstens das 1,1 fache, insbesondere wenigstens das 1,5fache einer Streck- bzw. 0,2-%-Dehngrenze des ersten Materials und der wenigstens eine erste Schaufelabschnitt (4, 5) ist durch Schweißen, Löten, Pressen oder Schrumpfen gefügt,
iii.- eine Dichte des zweiten Materials beträgt wenigstens das 1,1 fache, insbesondere wenigstens das 1,5fache einer Dichte des ersten Material.

2. Verstellbare Leitschaufel nach dem vorhergehenden Anspruch, **dadurch gekennzeichnet, dass** sie zwei erste Schaufelabschnitte (4, 5) aufweist, die auf einander radial gegenüberliegenden Seiten des Schaufelblatts (1) angeordnet sind, wobei wenigstens einer dieser ersten Schaufelabschnitte (4, 5) aus dem von dem zweiten Material verschiedenen ersten Material hergestellt ist.

3. Verstellbare Leitschaufel nach einem der vorhergehenden Ansprüche, **dadurch gekennzeichnet, dass** wenigstens ein, insbesondere aus dem ersten Material hergestellter, erster Schaufelabschnitt (4, 5) spanend bearbeitet ist und/oder wenigstens ein Gewinde aufweist.

4. Verstellbare Leitschaufel nach einem der vorhergehenden Ansprüche, **dadurch gekennzeichnet, dass** wenigstens ein, insbesondere aus dem ersten Material hergestellter, erster Schaufelabschnitt (4, 5), insbesondere stoffschlüssig, gefügt ist.

5. Verstellbare Leitschaufel nach einem der vorhergehenden Ansprüche, **dadurch gekennzeichnet, dass** wenigstens ein, insbesondere aus dem ersten Material hergestellter, erster Schaufelabschnitt (4, 5) ein radiales Ende und/oder wenigstens einen Teil einer Lagerfläche (2) und/oder einer Schnittstelle zum Koppeln einer Verstellvorrichtung (3) zum Verstellen der Leitschaufel aufweist.

6. Verstellbare Leitschaufel nach einem der vorhergehenden Ansprüche, **dadurch gekennzeichnet, dass** wenigstens ein, insbesondere aus dem ersten Material hergestellter, erster Schaufelabschnitt (4, 5) an eine das Schaufelblatt (1) begrenzende Stirnseite oder Plattform (12, 14) oder einen zweiten Schaufelabschnitt (6) anschließt, der auf einer dem Schaufelblatt (1) radial gegenüberliegenden Seite der Stirnseite oder Plattform (12, 14) angeordnet ist.

7. Verstellbare Leitschaufel nach Anspruch 6, **dadurch gekennzeichnet, dass** die Plattform (12, 14) und/oder der zweite Schaufelabschnitt (6) wenigstens teilweise aus dem zweiten Material, insbesondere integral mit dem Schaufelblatt (1), hergestellt ist.

8. Turbomaschine, insbesondere Gasturbine, mit einem Gehäuse, wenigstens einer verstellbaren Leitschaufel, insbesondere einer Turbinen- oder Verdichterstufe, nach einem der vorhergehenden Ansprüche, die in dem Gehäuse verstellbar gelagert ist, und einer damit gekoppelten Verstellvorrichtung (3) zum Verstellen dieser Leitschaufel.

9. Verfahren zum Herstellen einer verstellbaren Leitschaufel nach einem der vorhergehenden Ansprüche, mit den Schritten: Herstellen des Schaufelblattes (1) aus dem zweiten Material; Herstellen wenigstens eines ersten Schaufelabschnittes (4, 5) aus dem ersten Material und Verbinden des Schaufelblattes (1) mit dem wenigstens einen ersten Schaufelabschnitt (4,5), insbesondere durch Pressen, Schrumpfen, Löten oder Schweißen, insbesondere Reibschweißen.

## Claims

1. Adjustable guide vane for a turbomachine, in particular a turbine or compressor stage of a gas turbine, which vane comprises an airfoil (1) for deflecting a working fluid of the turbomachine, which airfoil is at least partly produced from a second material, and at least one first vane portion (4, 5) which is produced from a first material that is different from the second material, **characterized in that** at least one of the following three conditions i. to iii. is met:
i.- the second material comprises high-temperature metal and/or a superalloy and the first material does not comprise high-temperature metal and/or a superalloy,
ii.- a yield stress or 0.2% proof stress of the second material is at least 1.1 times, in particular at least 1.5 times, a yield stress or 0.2% proof stress of the first material and the at least one first vane portion (4, 5) is joined by welding, soldering, pressing or shrinking,
iii.- a thickness of the second material is at least 1.1 times, in particular at least 1.5 times, a thickness of the first material.

2. Adjustable guide vane according to the preceding claim, **characterized in that** it has two first vane portions (4, 5) which are arranged on radially opposite sides of the airfoil (1), at least one of said first vane portions (4, 5) being produced from the first material that is different from the second material.

3. Adjustable guide vane according to either of the preceding claims, **characterized in that** at least one first vane portion (4, 5), which is in particular produced from the first material, is machined and/or has at least one thread.

4. Adjustable guide vane according to any of the preceding claims, **characterized in that** at least one first vane portion (4, 5), which is in particular produced from the first material, is, in particular integrally, joined.

5. Adjustable guide vane according to any of the preceding claims, **characterized in that** at least one first vane portion (4, 5), which is in particular produced from the first material, has a radial end and/or at least part of a bearing surface (2) and/or an interface for coupling an adjusting device (3) for adjusting the guide vane.

6. Adjustable guide vane according to any of the preceding claims, **characterized in that** at least one first vane portion (4, 5), which is in particular produced from the first material, adjoins an end face or platform (12, 14) which delimits the airfoil (1) or a second vane portion (6) which is arranged on a side of the end face or platform (12, 14) that is radially opposite the airfoil (1).

7. Adjustable guide vane according to claim 6, **characterized in that** the platform (12, 14) and/or the second vane portion (6) is at least partly produced from the second material, in particular is produced integrally with the airfoil (1).

8. Turbomachine, in particular a gas turbine, comprising a housing, at least one adjustable guide vane, in particular a turbine or compressor stage, according to any of the preceding claims, which guide vane is adjustably mounted in the housing, and an adjusting device (3) coupled thereto for adjusting said guide vane.

9. Method for producing an adjustable guide vane according to any of the preceding claims, comprising the steps of:
producing the airfoil (1) from the second material;
producing at least one first vane portion (4, 5) from the first material and connecting the airfoil (1) to the at least one first vane portion (4, 5), in particular by pressing, shrinking, soldering or welding, in particular friction welding.

## Revendications

1. Aube directrice réglable pour une turbomachine, en particulier pour un étage de turbine ou de compresseur d'une turbine à gaz, laquelle aube directrice présente une pale d'aube (1) destinée à dévier un fluide de travail de la turbomachine, laquelle pale d'aube est fabriquée au moins partiellement à partir d'un second matériau, et présente au moins une première section d'aube (4, 5) qui est fabriquée à partir d'un premier matériau différent du second matériau, **caractérisée en ce qu'**au moins l'une des trois conditions i. à iii. suivantes est satisfaite :
i.- le second matériau présente un métal résistant à des températures élevées et/ou un superalliage, et le premier matériau ne présente pas de métal résistant à des températures élevées et/ou de superalliage,
ii.- une limite d'allongement ou d'élasticité à 0,2 % du second matériau est au moins 1,1 fois, en particulier au moins 1,5 fois une limite d'allongement ou d'élasticité à 0,2 % du premier matériau, et l'au moins une première section d'aube (4, 5) est assemblée par soudage, brasage, pressage ou rétrécissement,
iii.- une densité du second matériau est au moins 1,1 fois, en particulier au moins 1,5 fois une densité du premier matériau.

2. Aube directrice réglable selon la revendication précédente, **caractérisée en ce qu'**elle présente deux premières sections d'aube (4, 5) qui sont disposées sur des côtés radialement opposés de la pale d'aube (1), au moins l'une de ces premières sections d'aube (4, 5) étant fabriquée à partir du premier matériau différent du second matériau.

3. Aube directrice réglable selon l'une des revendications précédentes, **caractérisée en ce qu'**au moins une première section d'aube (4, 5) en particulier fabriquée à partir du premier matériau est usinée par enlèvement de copeaux et/ou présente au moins un filetage.

4. Aube directrice réglable selon l'une des revendications précédentes, **caractérisée en ce qu'**au moins une première section d'aube (4, 5) en particulier fabriquée à partir du premier matériau est assemblée, en particulier par liaison de matière.

5. Aube directrice réglable selon l'une des revendications précédentes, **caractérisée en ce qu'**au moins une première section d'aube (4, 5) en particulier fabriquée à partir du premier matériau présente une extrémité radiale et/ou au moins une partie d'une surface d'appui (2) et/ou d'une interface destinée à coupler un dispositif de réglage (3) destiné à régler l'aube directrice.

6. Aube directrice réglable selon l'une des revendications précédentes, **caractérisée en ce qu'**au moins une première section d'aube (4, 5) en particulier fabriquée à partir du premier matériau est adjacente à une face frontale ou plateforme (12, 14) délimitant la pale d'aube (1) ou à une seconde section d'aube (6), laquelle première section d'aube est disposée sur un côté de la face frontale ou plateforme (12, 14) radialement opposé à la pale d'aube (1).

7. Aube directrice réglable selon la revendication 6, **caractérisée en ce que** la plateforme (12, 14) et/ou la seconde section d'aube (6) est fabriquée au moins partiellement à partir du second matériau, en particulier d'un seul tenant avec la pale d'aube (1).

8. Turbomachine, en particulier turbine à gaz, comportant un carter, au moins une aube directrice réglable, en particulier d'un étage de turbine ou de compresseur, selon l'une des revendications précédentes, laquelle aube directrice est montée de manière réglable dans le carter, et comportant un dispositif de réglage (3) couplé à la turbomachine, destiné à régler cette aube directrice.

9. Procédé de fabrication d'une aube directrice réglable selon l'une des revendications précédentes, comportant les étapes :
de fabrication de la pale d'aube (1) à partir du second matériau ;
de fabrication d'au moins une première section d'aube (4, 5) à partir du premier matériau, et de liaison de la pale d'aube (1) à au moins une première section de pale (4, 5), en particulier par pressage, rétrécissement, brasage ou soudage, en particulier par soudage par friction.
